# FASCICULE DE BREVET EUROPEEN

(11) **EP 0 209 452 B1**
(45) Date de publication et mention de la délivrance du brevet: **04.04.1990**
(21) Numéro de dépôt: 86401527.6
(22) Date de dépôt: 09.07.1986
(51) Int. Cl.: H01R 4/22, H01R 4/24, H01R 9/07

(54) **Connecteur polyvalent pour la connexion de différents types de câbles ou conducteurs électriques**
Mehrzweck-Steckverbinder für das Anschliessen von verschiedenen Kabeltypen oder elektrischer Leiter
Multiple-purpose connector for connecting different cable types of electrical conductors together

(30) Priorité: 17.07.1985 FR 8510940
(43) Date de publication de la demande: 21.01.1987
(73) Titulaire: GORO S.A., F-77500 Chelles (FR)
(72) Inventeur: Kerboul, Michel, F-22300 Lannion (FR); Mounier, Michel, F-22300 Lannion (FR); Nuss, Paul, F-22300 Lannion (FR); Schick, Jean-François, F-75016 Paris (FR)
(74) Mandataire: Tony-Durand, Serge

(56) Documents cités:
- FR-A- 2 482 790
- US-A- 3 041 575
- US-A- 4 473 715

## Description

La présente invention concerne les connecteurs utilisés pour assurer une connexion entre les conducteurs prévus dans deux câbles à raccorder.

Pour faciliter une telle connexion, et notamment pour éviter d'avoir à dénuder les extrémités des conducteurs correspondants, il a déjà été proposé des connecteurs comportant des lames mobiles de connexion qui sont susceptibles d'être enfoncées dans la gaine isolante des cables à raccorder afin de venir en contact avec les conducteurs enrobés par cette gaine.

Ainsi le document FR.A.2.482.790 a pour objet un connecteur dont le corps isolant présente deux canaux aptes à recevoir les câbles à raccorder et comporte, en regard de l'un et l'autre bords de ces canaux, deux lames métalliques mobiles de connexion. Ce connecteur est destiné à recevoir deux câbles plats renfermant chacun deux conducteurs disposés près de l'un et l'autre bords. Ainsi lorsque les extrémités de tels câbles sont placées dans les canaux du corps de ce connecteur, chacune des lames mobiles de connexion se trouve disposée en regard de l'un des conducteurs de l'un et l'autre câbles. Or, ce connecteur comporte un capuchon apte à exercer une pression sur les lames mobiles de connexion lors de sa mise en place, de façon que ces lames soient enfoncées dans la gaine isolante de l'un et l'autre câbles pour venir en contact direct avec les conducteurs correspondants. A cet effet, la paroi interne de ce capuchon présente une forme conique et sa fixation sur le corps du connecteur est assurée par vissage, ce qui permet d'exercer ainsi une forte pression sur les lames mobiles de connexion.

Cependant, ce connecteur ne peut convenir que pour un type déterminé de câble électrique, car la section des canaux du corps isolant doit correspondre à celle des câbles à raccorder. Ainsi, si le connecteur est conçu pour recevoir des câbles plats comportant deux conducteurs disposés de part et d'autre d'une âme métallique axiale, il ne peut pas convenir pour raccorder des câbles moins larges dépourvus d'une telle âme axiale. A plus forte raison, ce connecteur ne peut pas être utilisé pour assurer la connexion de conducteurs indépendants. Or, dans de nombreux cas, il y a lieu de raccorder de tels conducteurs faisant partie d'un faisceau de conducteurs.

C'est pourquoi la présente invention a pour but de réaliser un connecteur polyvalent susceptible d'être utilisé pour le raccordement de différents types de câbles ou de conducteurs. Cependant, l'invention a également pour but de réaliser un certain nombre de perfectionnements sur un tel connecteur.

A cet effet, elle a pour objet un connecteur pour la connexion de câbles électriques plats comprenant chacun deux conducteurs enrobés dans une gaine isolante, lequel comprend un corps isolant présentant deux canaux sensiblement paralléles aptes à recevoir les câbles à raccorder et deux lames métalliques de connexion montées mobiles en regard de l'un et l'autre bords de ces canaux, ainsi qu'un capuchon destiné à être rapporté sur le corps de ce connecteur pour enfoncer ces deux lames dans la gaine isolante des deux câbles afin d'assurer la connexion électrique entre les conducteurs correspondants, caractérisé en ce que dans leur fond, du côté opposé à l'introduction des câbles, ces canaux comportent une extension dont la largeur correspond à celle de câbles plats sans âme métallique axiale, cette largeur étant plus faible que celle des canaux du côté introduction des câbles, laquelle correspond à la largeur des câbles avec âme métallique axiale.

Ainsi, le présent connecteur peut être utilisé indifféremment pour assurer le raccordement de câbles plats renfermant deux conducteurs et une âme métallique axiale ou pour connecteur des câbles plats dépourvus d'une telle âme axiale.

Dans une forme de réalisation avantageuse, ce connecteur comprend en plus deux barrettes amovibles en matière isolante, de section similaire à celle de câbles électriques plats avec âme métallique axiale, et dont les bords présentent deux gorges susceptibles de recevoir des conducteurs électriques indépendants, ces barrettes étant susceptibles d'être placées à l'intérieur des canaux prévus dans le corps isolant de ce connecteur, de sorte que celui-ci peut être utilisé indifféremment pour la connexion de deux paires de conducteurs indépendants, placés au préalable dans les gorges de ces barrettes amovibles, ou pour la connexion de deux câbles plats avec ou sans âme métallique axiale.

Le connecteur selon cette forme de réalisation peut donc être utilisé, non seulement pour la connexion des deux types usuels de câbles plats mentionnés cidessus, mais également pour le raccordement de deux paires de conducteurs distincts, et ce grâce aux barrettes amovibles supplémentaires prévues à cet effet.

Selon un autre caractéristique du présent connecteur, le corps isolant de celui-ci est constitué par la réunion, l'une contre l'autre, de deux parties présentant des rainures complémentaires aptes à former les deux canaux prévus dans ce corps, ces deux parties étant attachées l'une à l'autre par une languette flexible de liaison et étant pourvues de reliefs complémentaires de positionnement, par exemple des tétons et des creux correspondants. Une telle structure a l'avantage de permettre le moulage du corps de ce connecteur dans un moule de conception simple, et de faciliter l'assemblage ultérieur des diverses pièces prévues dans le corps de celui-ci.

Cependant, d'autres particularités et avantages du présent connecteur apparaitront au cours de la description suivante. Celle-ci est donnée en référence au dessin annexé à titre indicatif, et sur lequel;
La figure 1 est une vue en perspective représentant le corps de ce connecteur et son capuchon avant leur assemblage.
La figure 2 est une vue en perspective, sous un autre angle, de ces deux pièces après leur assemblage.
La figure 3 est une vue en perspective représentant les deux parties complémentaires du corps de ce connecteur avant leur rabattement l'une contre l'autre.
Les figures 4 et 5 sont des vues en coupe axiale du présent connecteur selon deux plans de coupe à angle droit l'un par rapport à l'autre, et dont le premier correspond au plan de jonction des deux parties complémentaires du corps de celui-ci, ce connecteur étant représenté en position d'attente d'utilisation.
La figure 6 est une vue en coupe transversale selon la ligne VI-VI de la figure 4.
La figure 7 est une vue en perspective, à échelle différente, de l'une des barrettes amovibles prévues dans le corps de ce connecteur et qui est destinée à recevoir deux conducteurs distincts.
La figure 8 est une vue partielle en coupe axiale de cette barrette illustrant la venue en contact d'une lame de connexion avec l'un des conducteurs portés par celle-ci.
La figure 9 est une vue partielle en coupe selon la ligne IX-IX de la figure 8.
La figure 10 est une vue en coupe du présent connecteur par le même plan de coupe que la figure 5, mais représentant ce connecteur lorsqu'il est utilisé pour le raccordement de deux paires de conducteurs distincts.
La figure 11 est une vue en coupe transversale selon la ligne XI-XI de la figure 10, le capuchon n'étant représenté.
Les figures 12 et 13 sont des vues en coupe axiale par le même plan que la figure 10, mais illustrant l'utilisation du connecteur pour assurer respectivement le raccordement de câbles plats larges comportant une âme métallique axiale et de câbles plats dépourvus d'une telle âme.

Les figures 14 et 15 sont des vues en coupe transversale et respectivement, suivant la ligne XIV-XIV de la figure 12 et la ligne XV-XV de la figure 13, le capuchon n'étant pas représenté.

Le présent connecteur comprend deux pièces principales, à savoir un corps 1 et un capuchon 2, tous deux en matière isolante, en l'occurrence: en matière plastique moulée. Cependant le corps 1 est constitué par l'assemblage, l'une contre l'autre de deux parties identiques 3 attachées par une languette flexible 4 de liaison (voir figure 3). Sur leurs faces destinées à être accolées l'une contre l'autre, ces deux parties comportent des rainures 5 qui sont aptes à se compléter pour former, à l'intérieur du corps 1, deux canaux 6 légèrement divergents, qui sont séparés par un noyau central 7 de contour triangulaire ou trapézoïdal.

Chacun de ces canaux présente une section rectangulaire correspondant à la section de câbles électriques plats 8, relativement larges, du type comportant une âme métallique axiale 8a de part et d'autre de laquelle sont prévus deux conducteurs 9, l'ensemble étant noyé dans la gaine isolante du câble correspondant. En conséquence, la largeur de ces canaux est identique à celle de tels câbles. De plus, les plans médians AB et CD de ces canaux sont disposés perpendiculairement au plan XY de jonction des deux parties complémentaires 3 du corps 1 (voir figures 11 et 14).

Sur leurs faces internes, les deux parties 3 du corps 1 comportent également des reliefs complémentaires destinés à assurer un positionnement correct de celles-ci l'une sur l'autre. Ces reliefs peuvent consister en deux tétons 10, prè- vus sur l'une de ces deux parties et deux cavités correspondantes 11 ménagées sur l'autre.

Le corps isolant, 1 constitué par la réunion de ces deux parties complèmentaires, présente une forme tronconique ainsi qu'il apparait sur la figure 1. A son sommet, ce corps porte un plot 12 pourvu d'une série de nervures superposées 13 ayant une section en forme de dents de loup. Ces nervures sont destinées à permettre l'accrochage du capuchon 2 dans la position d'enfoncement maximum possible de celui-ci, lorsque l'on procède à la connexion de deux câbles à raccorder, la partie supérieure de la paroi interne de ce capuchon comportant elle-même une série de nervures d'accrochage complémentaires 14.

Les nervures 13, prévues sur les deux parties complémentaires 3, sont séparées par des parties en relief 15 qui sont aptes à constituer des glissières de guidage pour le capuchon 2 lors que son enfoncement. A cet effet, celui-ci comporte des rainures parallèles 16 de même section. Lorsque le connecteur est en attente d'utilisation, le capuchon 2 se trouve dans la position de relévement représentée à la figure 1, seule la première nervure 14 de celui-ci étant accrochée sur la première nervure 13 du corps 1.

Il convient de noter que la paroi interne de ce capuchon présente une forme tronconique de même que la paroi externe du corps 1.

Les deux canaux 6 ménagés dans ce corps comportent, dans leur fond, une extension 17 dont la largeur est plus faible pour correspondre à celle de câbles électriques plats 18 de faible largeur comportant uniquement deux conducteurs 19 sans âme axiale, contrairement aux câbles 8 déjà mentionnés. Les extensions ainsi prévues sont donc séparées, de la partie principale des canaux 6, par des épaulements 20 qui sont aptes à servir de butées pour des câbles plats 8 de grande largeur lors de leur enfoncement dans ces canaux.

En regard des bords des deux canaux 6, il est prévu deux lames métalliques de connexion 21. Ces lames sont disposées dans un même plan perpendiculaire à l'axe du corps 1 et elles sont montées coulissantes dans des fentes 22 de ce corps. De même, en regard des extensions 17 des canaux 6, il est prévu deux autres lames similaires de connexion 23 montées coulissantes dans des fentes 24 du corps 1.

Les deux lames de connexion 21 et 23, qui sont situés sur un même côté du connecteur, sont constitués par les branches latérales d'une pièce métallique 25 en forme générale de U dont la branche médiane présente une inclinaison similaire à celle de la paroi externe du corps 1. En position d'attente, la branche médiane de chacune de ces deux pièces de connexion fait saillie par rapport à cette paroi, comme représenté à la figure 5. Cependant, l'agencement est tel que la branche médiane de chacune de ces piéces se trouve repoussée par la paroi interne du capuchon 2 lors de son enfoncement, la paroi externe du corps 1 comportant deux légères dépressions 26 susceptibles de recevoir la branche médiane de ces deux pièces lorsqu'elles se trouvent com- plétement repoussées par le capuchon 2.

Conformément à une caractéristique importante du présent connecteur, le corps 1 de celui-ci renferme deux barrettes amovibles 27 disposées à l'intérieur des canaux 6. Du reste, ces barrettes, dont l'une est représentée à plus grande échelle sur la figure 7, présentent une largeur identique à ces canaux, leur section étant similaire à celle des câbles plats 8 relativement larges qui comportent une âme axiale 8a. En conséquence, ces barrettes se trouvent arrêtées par les épaulements 20 prévus dans les canaux 6 (voir figure 5).

Sur l'un et l'autre de ses bords, chacune de ces barrettes comporte une gorge longitudinale 28 destinée à recevoir un conducteur indépendant 29 pouvant faire partie d'un faisceau de tels conducteurs. Ainsi, chaque barrette 27 peut recevoir les deux conducteurs d'une même paire qui doivent être raccordés aux deux conducteurs de la paire correspondante prévue sur le faisceau suivant de conducteurs.

En regard de la lame correspondante 21 de connexion, située du côté de l'entrée du canal 6 respectif, chaque barrette 27 comporte une rainure transversale 30 de plus grande profondeur que la gorge longitudinale 28. Comme il sera expliqué par la suite, cette rainure permet d'éviter tout risque de coupure du conducteur correspondant 29.

De plus, chaque barrette 27 porte une patte de préhension 31, qui fait saillie à l'extérieur du corps du connecteur, ainsi que cela apparait clairement sur les figures 1 et 2. Ces pattes sont destinées à permettre une extraction facile des barrettes amovibles 27, lorsque celles-ci ne sont pas utilisées.

Le corps du connecteur est également pourvu d'un étrier métallique de connexion 32 destiné à assurer une liaison électrique entre les âmes axiales 8a de deux câbles larges 8 lorsque le connecteur est utilisé pour le raccordement de tels câbles. Cet étrier en fil métallique est disposé dans le plan de jonction des deux parties complémentaires 3 du corps 1. Il présente une forme générale en U, sa branche médiane 33 étant disposée transversalement à quelque distance du fond des canaux 6, cependant que ses branches latérales 34 se trouvent situées à l'extérieur du corps 1, comme représenté sur la figure 4. Ces deux dernières branches ont une inclinaison similaire à celle de la paroi externe du corps 1 et elles sont destinées à être repoussées vers l'intérieur lors de l'enfoncement du capuchon 2. Les extrémités 35 de ces deux branches sont coudées vers l'intérieur en direction des canaux 6, de sorte qu'elles viennent s'engager dans ces canaux lorsque le capuchon 2 est enfoncé, et ce, grâce à l'élasticité du présent étrier 32.

A ce sujet, il convient de noter que les barrettes amovibles 27 présentent un trou 36 en regard des extrémités 35 de cet étrier. Ces trous peuvent donc recevoir ces extrémités lors de l'enfoncement du capuchon 2, si les barrettes 27 sont en place. Ceci assure alors l'immobilisation de ces dernières.

Entre les deux lames de connexion 23, qui sont situées dans le fond des canaux 6 ou plus exactement à l'endroit des extensions 17 de ces derniers. il est prévu un écran isolant 37. Cet écran de forme plate, est disposé sensiblement dans le plan de jonction XY des deux parties complémentaires du corps 1. De plus, il est mobile et peut coulisser selon ce plan. A cet effet, cet écran comporte une lumière oblongue 38 à l'intérieur de laquelle est disposée la branche médiane 33 de l'étrier de connexion 32.

Lorsque le connecteur est en attente d'utilisation, l'écran 37 se trouve dans la position représentée à la figure 5. Il est alors partiellement engagé dans les extensions 17 des deux canaux 6, de sorte qu'une partie de cet écran se trouve située entre les deux lames de connexion 23 pour interdire tout danger d'arc entre ces deux lames.

De préférence, les arêtes des lames de connexion 21 et 23 sont susceptibles de se déformer pour épouser le profil des conducteurs métalliques à connecter afin d'obtenir un contact optimal. De plus, ces lames peuvent être pourvues d'un revêtement métallique particulier permettant d'obtenir leur soudure sur les conducteurs correspondants lors du premier échauffement qui se produit.

D'autre part, il existe, dans le noyau central 7 du corps 1, des rainures 39 susceptibles d'assurer un dégazage en cas d'effet de foudre, afin d'éviter tout risque d'éclatement du connecteur.

Par ailleurs, il est prévu, à la base des deux parties complémentaires 3 du corps 1, des collerettes 40 auxquelles correspondent des alvéoles 41 ménagées à la base du capuchon 20. Ces collerettes ont pour but de retenir en place la graisse d'étanchéité rapportée autour du corps 10. Par ailleurs, du fait de leur emboîtement, ces collerettes évitent l'établissement de lignesde fuite à partir des lames de connexion 22 les plus proches de l'entrée des canaux 6.

Les différents modes d'utilisation du présent connecteur sont les suivants:

### 1) Connexion de deux paires de conducteurs indépendants (voir figures 10 et 11):

Dans ce cas, les deux barrettes amovibles 27 sont utilisées pour servir de supports aux extrémités des conducteurs correspondants, celles-ci étant engagées dans les gorges longitudinales 28 prévues sur les bords de ces barrettes.

Il suffit ensuite d'enfoncer complètement la capuchon 2 pour obtenir la connexion désirée. En effet, lors de son enfoncement, ce capuchon vient repousser les deux pièces de connexion 25 comme représenté sur la figure 10. Ceci amène donc les lames inférieures 21 à pénétrer dans les canaux 6 et par suite, à s'enfoncer dans la gaine isolante des conducteurs 29, de sorte que leur arête vient directement au contact des fils conducteurs correspondants.

Ainsi, l'arête de chaque lame de connexion 21 se trouve en contact avec le fil de l'un des conducteurs 29 portés par une barrette 27 et avec le fil de l'un des conducteurs portés par l'autre barrette 27 sur le même côté du connecteur. Il en est de même pour l'autre lame de connexion 21, ce qui assure donc bien les connexions voulues.

Compte tenu qu'à cet endroit les barrettes 27 comportent leur rainure transversale 30 de plus grande profondeur que les gorges longitudinales 28, chaque conducteur peut se déformer, comme représenté à la figure 10, ce qui évite tout risque de coupure par les lames de connexion 21.

De plus, la légére déformation prévue sur les arêtes de ces lames permet qu'il se produise alors une sorte de "raclage" ou de pelage de la gaine isolante, et non pas une simple pénétration dans la matière de cette gaine selon une direction perpendiculaire à l'axe du conducteur, ce qui risquerait d'entraîner une détérioration de celui- ci.

Comme déjà indiqué, l'enfoncement du capuchon 2 a également pour effet de faire pénétrer les extrémités 35 de l'étrier de connexion 32 dans les trous des barrettes 27, ce qui assure leur immobilisation en place. Cependant, il faut également noter que dans le présent mode d'utilisation l'écran isolant 37 est resté dans sa position initiale. En conséquence, une partie de cet écran se trouve interposé entre les deux lames de connexion 23, ce qui évite alors tout risque d'amorçage d'un arc entre celles-ci.

### 2) Connexion de deux câbles larges comportant chacun une âme axiale: (voir figures 12 et 14):

Dans un tel cas, il convient d'enlever complètement les deux barrettes amovibles 27 en les extrayant du corps 1 par traction sur leur patte 31. Les extrémités des deux câbles 4 à connecter peuvent alors être engagées dans les canaux 6 jusqu'à ce qu'elles viennent en butée contre les épaulements 20.

Comme précédemment, il suffit ensuite d'enfoncer complètement le capuchon 2 pour obtenir les connexions désirées. En effet, ce capuchon vient alors repousser les deux pièces de connexion 25, de sorte que les deux lames 21 sont amenées à pénétrer dans la gaine isolante des câbles 8, ce qui permet à leur arête de venir en contact direct avec les conducteurs 9 prévus sur les bords correspondants de ces câbles. On obtient ainsi une liaison électrique entre les conducteurs des deux câbles 9 qui sont situés sur un même côté. Comme dans le cas précédent, la gaine isolante se trouve alors "raclée" par l'arête des lames de connexion, ce qui évite tout risque de coupure des conducteurs 9.

Cependant, l'enfoncement du capuchon 2 assure également la pénétration des extrémités coudées 35 de l'étrier de connexion 33 à l'intérieur des canaux 6. Les pointes de ces extrémités sont ainsi amenées à pénétrer dans la gaine isolante des deux câbles 8, de sorte qu'elles viennent en contact direct avec l'âme axiale 8a de chacun de ces câbles. Ceci assure une liaison électrique entre les âmes de ces deux câbles et améliore la tenue mécanique de l'ensemble.

De même que dans le cas précédent, l'écran isolant 37 est resté dans sa position initiale. Dans ces conditions, il assure l'isolement voulu entre les deux lames de connexion 23 en évitant tout risque d'amorçage d'arc entre celles-ci.

### 3) Connexion de deux câbles dépourvus d'une âme axiale (voir figures 13 et 15):

Dans un tel cas, il convient également de retirer les barrettes amovibles 27 pour pouvoir engager, à l'intérieur des canaux 6, les extrémités des deux câbles 18 à connecter. Cependant, contrairement au cas précédent, les extrémités de ces câbles ne sont alors pas arrêtées par les épaulements 20 prévus dans ces canaux. En effet, comme leur largeur est plus faible que celle des câbles 8, les extrémités des câbles 18 s'engagent jusqu'au fond des extensions 17 des canaux 6, comme représenté sur la figure 13. Lors de ce mouvement, les extrémités de ces câbles repoussent l'écran mobile 37 jusque dans la position illustrée sur cette même figure.

Il suffit ensuite d'enfoncer complètement le capuchon 2 sur le corps 1 pour obtenir les connexions désirées. En effet, lors de son enfoncement, ce capuchon repousse les deux pièces de connexion 25 de sorte que les lames 23, situées dans le fond des canaux 6, ou plus exactement à l'endroit des extensions 17 de ces canaux, sont amenées à pénétrer dans la gaine isolante des cables 18 situés en regard.

Ainsi les arêtes de ces deux lames 23 viennent en contact direct avec les fils conducteurs 19 prévus à l'intérieur des câbles 18 (voir figure 15). On obtient donc de la sorte des connexions similaires à celles réalisées dans le cas précédent.

A ce sujet, il convient de noter que les connexions réalisées sont parfaites car les extrémités des câbles 18 se trouvent complètement immobilisées à l'intérieur des extensions 17 des canaux 6. Or, cela n'aurait pas été le cas si on avait utilisé un connecteur comportant uniquement des canaux ayant la largeur de câbles plus large pourvus d'une âme axiale, tels que les câbles 8 mentionnés précédemment. Il faut également noter que dans les divers modes d'utilisation du présent connecteur, on obtient d'excellentes conditions d'application des arêtes des lames de connexion sur les conducteurs correspondants. Ceci est dû à l'agencement général du présent connecteur et à l'inclinaison de la paroi externe du corps de celui-ci et de la branche médiane des pièces de connexion 25. Cependant ceci est également dû au fait qu'il se produit en quelque sorte une adaptation des différentes pièces du fait que le corps du présent connecteur est constitué par deux parties complémentaires 3 qui peuvent légèrement bouger l'une par rapport à l'autre et s'adapter en conséquence.

La conception du présent connecteur permet également de connecter un câble d'un type déterminé avec un câble d'un autre type, ou bien encore avec des conducteurs indépendants placés sur l'une des barrettes amovibles 27. En effet, ces diverses combinaisons sont parfaitement possibles.

Comme il a déjà été indiqué, la fabrication du corps du présent connecteur sous forme des deux parties complémentaires 3, destinées à être réunies l'une contre l'autre, a l'avantage de permettre le moulage de ce corps dans un moule de conception très simple. Cependant, ceci facilite également l'assemblage ultérieur des diverses pièces prévues. En effet, l'écran isolant 37 ainsi que l'étrier transversal 32 de connexion peuvent être mis en place entre ces deux parties complémentaires avant leur rabattement l'une contre l'autre. Lors de la réunion de ces deux parties, les tétons 10 et les cavités 11 assurent un positionnement convenable de ces deux parties l'une par rapport à l'autre.

Cependant, la réalisation du corps 1 sous forme de deux parties complémentaires a également l'avantage de permettre un coincement efficace des câbles à connecter par serrage des deux parties complémentaires 3 sur ceux-ci sous l'effet des pressions exercées par ce capuchon 3 lors de son enfoncement.

Mais le principal avantage du présent connecteur réside évidement dans le caractère polyvalent de celui-ci, du fait qu'il peut assurer indifféremment la connexion de deux types distincts de câbles plats, de largeur différente, et celle de conducteurs distincts faisant partie de deux faisceaux de conducteurs, devant être accordés l'un à la suite de l'autre. Or, compte tenu de l'agencement prévu, les contacts réalisés sont assurés, dans chaque cas, de façon absolument parfaite, puisque les câbles ou conducteurs distincts à raccorder, sont placés dans des logements qui correspondent exactement à leur dimension et que par ailleurs, les pressions appliquées sur les lames de connexion s'exercent dans des conditions optimales.

## Revendications

1. Connecteur pour la connexion de câbles électriques plats comprenant chacun deux conducteurs (24) enrobés dans une gaine isolante, lequel comprend un corps isolant présentant deux canaux (6) sensiblement parallèles aptes à recevoir les câbles à raccorder et deux lames (21) métalliques de connexion montées mobiles en regard de l'un et l'autre bords de ces canaux, ainsi qu'un capuchon (2) destiné à être rapporté sur le corps de ce connecteur pour enfoncer ces deux lames dans la gaine isolante de deux câbles afin d'assurer la connexion électrique entre les conducteurs correspondants, caractérisé en ce que dans leur fond, du côté opposé à l'introduction des câbles, ces canaux (6) comportent une extension (17) dont la largeur correspond à celle de câbles plats sans âme métalliqe axiale, cette largeur étant plus faible que celle des canaux (6) du côté introduction des câbles, laquelle correspond à la largeur des câbles avec âme métallique axiale.

2. Connecteur selon la revendication 1, caractérisé en ce que celui-ci comprend en plus deux barrettes amovibles (27) en matière isolante, de section similaire à celle de câbles électriques plats avec âme métallique axiale, et dont les bords présentent deux gorges (28) susceptibles de recevoir des conducteurs électriques indépendants (29), ces barrettes étant susceptibles d'être placées à l'intérieur des canaux (6) prévus dans le corps isolant (1) de ce connecteur, de sorte que celui-ci peut être utilisé indifféremment pour la connexion de deux paires de conducteurs indépendants (29), placés au préalable dans les gorges de ces barrettes amovibles (27), ou pour la connexion de deux câbles plats, avec ou sans âme métallique axiale.

3. Connecteur selon la revendication 1, caractérisé en ce que deux autres lames mobiles (23) de connexion sont montées mobiles en regard de l'un et l'autre bords des extensions (17) des canaux (6), l'agencement étant tel que ces lames soient repoussées par le capuchon (2) du connecteur lors de sa mise en place, et ce de même que les lames mobiles (21) situées en regard des canaux (6) eux-mêmes.

4. Connecteur selon la revendication 3, caractérisé en ce que les deux lames mobiles de connexion (21, 23) prévues sur un même côté sont constituées par les branches latérales d'une pièces métallique (25) en forme d'étrier en U dont la branche médiane se trouve disposée à l'extérieur du corps (1) du connecteur pour être repoussée par le capuchon (2) de celui-ci, lors de sa mise en place.

5. Connecteur selon la revendication 4, caractérisé en ce qu'entre les deux lames de connexion (23) disposées en regard des extensions (17) du fond des deux canaux (6) du corps (1) de celui-ci, il est prévu un écran isolant (37) monté mobile de façon à être repoussé par l'enfoncement de câbles plats (18) de faible largeur à l'intérieur des extensions (17) de ces deux canaux.

6. Connecteur selon l'une des revendications précédentes, caractérisé en ce que le corps (1) de celuici porte un étrier métallique de connexion (32), disposé dans un plan perpendiculaire à celui des deux canaux (6) de ce corps, et dont les extrémités coudées (35) sont situées en regard de la position de l'âme axiale (8a) de câbles plats (8) de grande largeur, quand de tels câbles sont placés à l'intérieur des canaux (6) du corps de ce connecteur, les branches latérales (34) de cet étrier étant disposées à l'extérieur de ce corps pour être repoussées par le capuchon (2) lors de sa mise en place.

7. Connecteur selon l'une des revendications précédentes, caractérisé en ce que le corps isolant (1) de celui-ci est constitué par la réunion l'une contre l'autre, de deux parties complémentaires (3) présentant des rainures (5) aptes à former, après réunion de ces deux parties, les deux canaux (6) prévus dans ce corps, ces deux parties étant attachées l'une à l'autre par une languette flexible (4) de liaison et étant pourvus de reliefs complémentaires de positionnement, par exemple des tétons (10) et des creux correspondants (11).

8. Connecteur selon l'une des revendications précédentes, caractérisé en ce que son corps (1) présentant une forme tronconique, de même que la paroi interne du capuchon (2), et l'entrée des canaux (6) étant située à la base de ce corps, l'extrémité opposée de celui-ci comporte une protubérance (12) pourvue à la fois de crans (13) . pour l'accrochage du capuchon (2) et de rebords formant des rails de guidage (15) pour ce capuchon lors de son enfoncement.

9. Connecteur selon l'une des revendications précédentes, caractérisé en ce que son corps (1) comporte à sa base une collerette (40), éventuellement en deux parties, cependant que le capuchon (2) présente des alvéoles correspondants (41), cette collerette étant apte à retenir la graisse d'étanchéité placée entre ces deux pièces et à éviter l'établissement de lignes de fuite entre les lames de connexion (21) les plus proches de la base.

10. Connecteur selon les revendications 5 et 6, caractérisé en ce que l'écran isolant (37) est porté par l'étrier de connexion (32) dont la branche médiane est engagée à l'intérieur d'une lumière oblongue (38) de cet écran, pour permettre le coulissement de ce dernier dans le plan axial correspondant.

11. Connecteur selon l'une des revendications précédentes, caractérisé en ce que les barrettes amovibles (27) portent chacune une patte de préhension (31) faisant saillie à l'extérieur du corps (1), ce qui permet de l'extraire aisément.

12. Connecteur selon la revendication 6, caractérisé en ce qu'en regard des extrémités coudées (35) de l'étrier de connexion (32), les barrettes amovibles (27) présentent chacune un trou (36) susceptible de recevoir l'extrémité correspondante de cet étrier.

13. Connecteur selon l'une des revendications précédentes, caractérisé en ce qu'en regard des lames de connexion correspondantes (21), les barrettes amovibles présentent, sur leurs bords respectifs, une rainure transversale (30) plus profonde que leurs gorges longitudinales (28).

14. Connecteur selon l'une des revendications précédentes, caractérisé en ce que le noyau intérieur (7), situé entre les deux canaux (6) du corps (1), présente des rainures (39) de dégazage.

## Patentansprüche

1. Steckverbinder zur Verbindung von elektrischen Flachkabeln mit jeweils zwei von einem Isolierschlauch umhülten Leitern (24), bestehend aus einem isolierenden Körper mit zwei zur Aufnahme der zu verbindenden Kabel geeigneten, annähernd parallelen Kanälen (6) und aus zwei diesseits und jenseits der genannten Kanäle angeordneten, beweglichen metallischen Verbindungszungen (21), sowie aus einer Kappe (2), die auf den Körper dieses Steckverbinders aufgesetzt wird, um die genannten beiden Zungen in den Isolierschlauch von zwei Kabeln zwecks Herstellung der elektrischen Verbindung zwischen den entsprechenden Leitern einzupressen, dadurch gekennzeichnet, daß die genannten Kanäle (6) hinten, d.h. auf der der Einführung der Kabel gegenüberliegenden Seite, eine Verlängerung (17) aufweisen, deren Breite der Breite von Flachkabeln ohne axiale metallische Kabelseele entspricht, wobei diese Breite geringer ist als die der Breite von Kabeln mit metallischer axialer Kabelseele entsprechende Breite der Kanäle auf der Seite der Kabeleinführung.

2. Steckverbinder gemäß Anspruch 1, dadurch gekennzeichnet, daß dieser zusätzlich mit zwei herausnehmbaren Schienen (27) aus isolierendem Werkstoff versehen ist, die einen dem Querschnitt von elektrischen Flachkabeln mit metallischer axialer Kabelseele ähnlichen Querschnitt haben und deren Ränder zwei für die Aufnahme von voneinander unabhängigen Leitern (29) geeigneten Nuten (28) aufweisen, wobei diese Schienen in die im isolierenden Körper (1) dieses Stechverbinders vorgesehenen Kanäle (6) gesteckt werden können, sodaß dieser Steckverbinder sowohl für die Verbindung von zwei Paar voneinander unabhängigen, vorher in die Nuten der genannten herausnehmbaren Schienen (27) eingesetzten Leitern (29) als auch für die Verbindung von zwei Flachkabeln mit oder ohne metallische axiale Kabelseele verwendet werden kann.

3. Steckverbinder gemäß Anspruch 1, dadurch gekennzeichnet, daß zwei weitere bewegliche Verbindungszungen (23) diesseits und jenseits der beiden Ränder der Verlängerungen (17) der genannten Kanäle (6) beweglich montiert sind, wobei diese Zungen so angeordnet sind, daß sie genauso wie die diesseits und jenseits der Kanäle (6) selbst befindlichen beweglichen Zungen (21) beim Aufsetzen der Kappe (2) des Steckverbinders zurückgestoßen werden.

4. Steckverbinder gemäß Anspruch 3, dadurch gekennzeichnet, daß die auf ein und derselben Seite vorgesehenen beiden Verbindungszungen (21, 23) durch die seitlichen Schenkel eines U-Bügel-förmigen metallischen Teiles (25) gebildet werden, dessen Mittelschenkel außerhalb des Körpers (1) des Steckverbinders angeordnet ist, damit er durch Aufsetzen der Kappe (2) zurückgestoßen wird.

5. Steckverbinder gemäß Anspruch 4, dadurch gekennzeichnet, daß zwischen den beiden diesseits und jenseits der Verlängerungen (17) auf der Auslaufseite der Kanäle (6) des Körpers (1) dieses Steckverbinders angeordneten Verbindungszungen (23) eine isolierende Abschirmung (37) vorgesehen ist, die derart beweglich montiert ist, daß sie durch das Einsetzen von Flachkabeln (18) geringer Breite in die Verlängerungen (17) dieser Kanäle zurückgestoßen wird.

6. Steckverbinder gemäß einem der vorhergehenden Ansprüche, dadurch gekennzeichnet, daß dessen Körper (1) mit einem metallischen Verbindungsbügel (32) versehen ist, der in einer senkrecht zur Ebene der beiden Kanäle (6) dieses Körpers liegenden Ebene angeordnet ist und dessen abgewinkelte Enden (35) sich diesseits und jenseits der Position der axialen Seele (8a) von Flachkabeln (8) großer Breite befinden, wenn solche Kabel in die Kanäle (6) des Körpers dieses steckverbinders eingeführt sind, wobei die seitlichen Schenkel (34) dieses Bügels außerhalb dieses Körpers angeordnet sind, um beim Aufsetzen der Kappe (2) durch diese zurückgestoßen zu werden.

7. Steckverbinder gemäß einem der vorhergehenden Ansprüche, dadurch gekennzeichnet, daß dessen isolierender Körper (1) durch die Verbindung von zwei komplementären Teilen (3) gebildet wird, die mit Rillen (5) versehen sind, die nach Zusammenfügen dieser beiden Teile geeignet sind, die zwei in diesem Körper vorgesehenen Kanäle (6) zu bilden, wobei diese beiden Teile durch eine biegsame Verbindungslasche (4) miteinander verbunden sind und komplementäre Positionierungs-Vertiefungen/Erhebungen, zum Beispiel Zapfen (10) und entsprechende Aufnahmen (11), aufweisen.

8. Steckverbinder gemäß einem der vorhergehenden Ansprüche, dadurch gekennzeichnet, daß sein Körper (1) sowie die Innenseite der Kappe (2) eine kegelstumpfartige Form aufweist, die Eintrittsseite der Kanäle (6) sich auf der Unterseite dieses Körpers befindet und die gegenüberliegende Seite dieses Körpers eine Ausstülpung (12) aufweist, die sowohl mit Rastkerben (13) für das Festhaken der Kappe (2) als auch mit als Führungsschienen (15) für das Aufsetzen der genannten Kappe dienenden Randleisten versehen ist.

9. Steckverbinder gemäß einem der vorhergehenden Ansprüche, dadurch gekennzeichnet, daß sein Körper (1) auf der Unterseite einen eventuell aus zwei Teilen bestehenden Ansatz (40) aufweist, während die Kappe (2) mit entsprechenden Aussparungen (41) versehen ist, wobei dieser Ansatz geeignet ist, das zwischen diese beiden Teile eingebrachte Dichtungsfett zurückzuhalten und den Aufbau von Kriechstrecken zwischen den der Unterseite am nächsten gelegenen Verbindungszungen (21) zu verhindern.

10. Steckverbinder gemäß Anspruch 5 und 6, dadurch gekennzeichnet, daß die isolierende Abschirmung (37) durch den Verbindungsbügel (32) getragen wird, dessen Mittelschenkel durch einen länglichen Schlitz (38) dieser Abschirmung geführt ist, um ihre Hin- und Herbewegung in der entsprechenden axialen Ebene zu ermöglichen.

11. Steckverbinder gemäß einem der vorhergehenden Ansprüche, dadurch gekennzeichnet, daß die herausnehmbaren Schienen (27) jeweils eine aus dem Körper herausragende Greiflasche (31) aufweisen, durch die sie bequem herausgezogen werden können.

12. Steckverbinder gemäß Anspruch 6, dadurch gekennzeichnet, daß die herausnehmbaren Schienen (27) diesseits und jenseits der abgewinkelten Enden (35) des Verbindungsbügels (32) jeweils eine für die Aufnahme des entsprechenden Endes dieses Bügels geeignete Öffnung (36) aufweisen.

13. Steckverbinder gemäß einem der vorhergehenden Ansprüche, dadurch gekennzeichnet, daß die herausnehmbaren Schienen (27) diesseits und jenseits der entsprechenden Verbindungszungen (21) auf ihren jeweiligen Rändern eine Quernut (30) aufweisen, die tiefer ist als ihre Längsnuten (28).

14. Steckverbinder gemäß einem der vorhergehenden Ansprüche, dadurch gekennzeichnet, daß der zwischen den beiden Kanälen (6) des Körpers (1) angeordnete innere Kern (7) Entgasungsrillen (39) aufweist.

## Claims

1. Connector for connecting flat electric cables each having two conductors (24) encased in an insulating sheath, which comprises an insulating body having two substantially parallel ducts (6) which are capable of receiving the cables to be connected together and two metallic connecting strips (21) movably mounted opposite to both edges of said ducts, as well as a cap (2) which is intended to be mounted separately on the connector body in order to thrust said two strips into the insulating sheath of two cables and thus to establish an electric connection between the corresponding conductors, characterized in that, in their end portion on the side opposite to the introduction of the cables, said ducts (6) have an extension (17) whose width corresponds to that of flat cables without any axial metallic core, this width being smaller than that of the ducts (6) on the cable introduction side and being such as to correspond to the width of cables provided with an axial metallic core.

2. Connector in accordance with claim 1, characterized in that this latter comprises in addition two removable bars (27) of insulating material which have a cross-section similar to that of flat electric cables with an axial metallic core and the edges of which have two channels (28) capable of receiving independent electric conductors (29), said bars being intended to be placed within ducts (6) provided in the insulating body (1) of said connector, with the result that this latter can be employed indifferently for the connection of two pairs of independent conductors (29) placed beforehand within the channels of said removable bars (27) or for the connection of two flat cables with or without an axial metallic core.

3. Connector in accordance with claim 1, characterized in that two other movable connecting strips (23) are movably mounted opposite to both edges of the extensions (17) of the ducts (6), the arrangement being such that said strips are thrust-back by the connector cap (2) when it is placed in position and that the same applies to the movable strips (21) located opposite to the ducts (6) themselves.

4. Connector in accordance with claim 3, characterized in that the two movable connecting strips (21, 23) provided on the same side are constituted by the lateral arms of a metallic member (25) in the form of a U-shaped stirrup, the central arm of which is located outside the connector body (1) so as to be thrust-back by the connector cap (2) when it is being placed in position.

5. Connector in accordance with claim 4, characterized in that, between the two connecting Strips (23) placed opposite to the extensions (17) of the end portions of the two ducts (6) of the connector body (1), provision is made for an insulating screen (37) movably mounted so as to be thrust-back by insertion of flat cables (18) of small width into the extensions (17) of these two ducts.

6. Connector in accordance with one of the preceding claims, characterized in that the body (1) of this latter carries a metallic connection stirrup (32) which is disposed in a plane perpendicular to that of the two ducts (6) of said body and the elbowed ends (35) of which are located opposite to the position of the axial core (8a) of flat cables (8) of substantial width when cables of this type are placed within ducts (6) of the connector body, the lateral arms (34) of said stirrup being placed outside said body so as to be thrust-back by the cap (2) when it is being placed in position.

7. Connector in accordance with one of the preceding claims, characterized in that the insulating body (1) of this latter is constituted by assembling against each other two complementary portions (3) having grooves (5) which are capable of forming the two ducts (6) provided in said body after assembly of these two portions, said two portions being attached to each other by means of a flexible connecting tongue (4) and being provided with complementary positioning raised portions such as, for example, studs (10) and corresponding recesses (11).

8. Connector in accordance with one of the preceding claims, characterized in that its body (1) being of frusto-conical shape as is also the case with the internal wall of the cap (2) and the entrance of the ducts (6) being located at the base of said body, the opposite end of this latter has a protuberance (12) provided both with teeth (13) for fastening the cap (2) and with raised portions forming guide rails (15) for said cap during its downward displacement.

9. Connector in accordance with one of the preceding claims, characterized in that its body (1) is provided at its base with an annular flange (40) which may be in two parts whilst the cap (2) has corresponding recesses (41), said annular flange being capable of retaining the sealing grease placed between these two parts and of preventing the establishment of leakage paths between the connecting strips (21) which are located nearest the base.

10. Connector in accordance with claims 5 and 6, characterized in that the insulating screen (37) is carried by the connecting stirrup (32), the central arm of which is engaged within an oblong slot (38) of said screen so as to permit sliding of this latter in the corresponding axial plane.

11. Connector in accordance with one of the preceding claims, characterized in that the removable bars (27) each carry a handling lug (31) which projects outside the body (1), with the result that it can readily be withdrawn.

12. Connector in accordance with claim 6, characterized in that, opposite to the elbowed ends (35) of the connecting stirrup (32), the removable bars (27) each have a hole (36) which is capable of receiving the corresponding end of said stirrup.

13. Connector in accordance with one of the preceding claims, characterized in that, opposite to the corresponding connecting strips (21), the removable bars are provided on their respective edges with a transverse groove (30) of greater depth than their longitudinal channels (28).

14. Connector in accordance with one of the preceding claims, characterized in that the internal core (7) located between the two ducts (6) of the body (1) has degassing grooves (39).
